# EUROPÄISCHE PATENTSCHRIFT

(11) **EP 1 923 216 B1**
(45) Veröffentlichungstag und Bekanntmachung des Hinweises auf die Patenterteilung: **12.03.2014**
(21) Anmeldenummer: 07120000.0
(22) Anmeldetag: 05.11.2007
(51) Int. Cl.: B41J 2/04, B41J 2/17

(54) **Druckeinrichtung mit Tintennebelabsaugung**
Printing device for suctioning off ink mist
Dispositif d'impression doté d'une aspiration d'encre

(30) Priorität: 14.11.2006 DE 102006053821
(43) Veröffentlichungstag der Anmeldung: 21.05.2008
(73) Patentinhaber: Francotyp-Postalia GmbH, 16547 Birkenwerder (DE)
(72) Erfinder: Muhl, Wolfgang, 16540 Hohen Neuendorf (DE)
(74) Vertreter: Cohausz & Florack

(56) Entgegenhaltungen:
- EP-A- 1 787 816
- JP-A- 7 025 007
- JP-A- 2004 306 270
- JP-A- 2004 330 638
- JP-A- 2005 014 487
- JP-A- 2005 111 880
- JP-A- 2006 027 049
- JP-A- 2006 205 566
- JP-A- 2006 272 771
- US-A1- 2003 067 505
- US-B1- 6 464 328

## Beschreibung

Die vorliegende Erfindung betrifft eine Druckeinrichtung, insbesondere für eine Frankiermaschine, mit einem Druckkopf, der nach dem Tintenstrahlprinzip arbeitet, und einer Absaugeinrichtung zum Absaugen von Tintennebel, der beim Ausstoß von Tintentropfen aus wenigstens einer Düse des Druckkopfes entsteht. Die Erfindung betrifft weiterhin ein entsprechendes Verfahren zum Betreiben einer solchen Druckeinrichtung.

Bei nach dem Tintenstrahlprinzip arbeitenden Druckeinrichtungen, wie sie häufig auch in Frankiermaschinen eingesetzt werden, besteht in der Regel das Problem, dass sich beim Ausstoßen der zur Erzeugung des Druckbildes auf einem Substrat, wie beispielsweise einem Brief, erforderlichen Tintentropfen oder deren Auftreffen auf das Substrat feinste Tintentröpfchen bilden, welche aufgrund ihres geringen Gewichts einen Tintennebel bilden. Luftströmungen, die durch bewegte Komponenten der Druckeinrichtung oder das bewegte Substrat, Lüfter aber auch durch Konvektion entstehen, tragen den Tintennebel selbst in entlegene Bereiche der Druckeinrichtung. Dieser Tintennebel schlägt sich häufig auf Komponenten der Druckeinrichtung nieder, sodass diese verunreinigt und gegebenenfalls sogar in ihrer Funktion beeinträchtigt werden. Handelt es sich bei diesen Komponenten weiterhin um Komponenten, die mit dem zu bedruckenden Substrat in Berührung kommen, kann es zudem zu störenden Verunreinigungen des Substrats kommen.

Um diesem Problem abzuhelfen, sind eine Reihe von gattungsgemäßen Druckeinrichtungen vorgeschlagen worden, bei denen eine Absaugung vorgesehen ist, welche den Tintennebel in der Maschine absaugt, um derartige Verunreinigungen zu vermeiden. Derartige Druckeinrichtungen sind beispielsweise aus der DE 196 11 700 A1, der EP 0 622 243 A2 und der DE 30 42 122 A1 bekannt.

Bei allen diesen Druckeinrichtungen wird der Tintennebel über eine mehr oder weniger lange, meist stark gekrümmte und/oder verwinkelte Strecke zu einem Filter oder dergleichen hin abgesaugt, welcher die Tintentröpfchen aufnimmt. Hierdurch lässt sich zwar verhindern, dass sich der Tintennebel unkontrolliert auf beliebigen Komponenten der Druckeinrichtung niederschlägt und diese damit verunreinigt. Es besteht jedoch nach wie vor das Problem, dass insbesondere in Bereichen, in denen die Saugströmung eine starke Richtungsänderung erfährt, die Tintentröpfchen des Tintennebels durch auf sie wirkende Fliehkräfte gegen benachbarte Wände oder dergleichen geschleudert werden und diese dann meist schlecht zugänglichen Bereiche verunreinigen.

JP 2006-205566 A offenbart eine Druckeinrichtung gemäß dem Oberbegriff des Anspruchs 1.

Der vorliegenden Erfindung liegt daher die Aufgabe zu Grunde, eine Druckeinrichtung bzw. ein Verfahren zum Betreiben einer Druckeinrichtung der eingangs genannten Art zur Verfügung zu stellen, welche bzw. welches die oben genannten Nachteile nicht oder zumindest in geringerem Maße aufweist und insbesondere eine möglichst geringe unerwünschte Verschmutzung von Komponenten der Druckeinrichtung ermöglicht.

Die vorliegende Erfindung löst diese Aufgabe mit einer Druckeinrichtung gemäß Anspruch 1. Sie löst diese Aufgabe weiterhin mit einem Verfahren gemäß Anspruch 16.

Der vorliegenden Erfindung liegt die technische Lehre zu Grunde, dass man eine möglichst geringe unerwünschte Verschmutzung von Komponenten der Druckeinrichtung ermöglicht, wenn die Absaugung des Tintennebels über einen Saugeinlass einer Absaugeinrichtung derart erfolgt, dass wir sich beim Absaugen des Tintennebels zwischen der bzw. den Düsen des Druckkopfes und dem Saugeinlass eine im Wesentlichen ungestörte Saugströmung einstellt.

Durch die räumlich enge Zuordnung des Saugeinlasses zu der bzw. den Düsen der Druckeinrichtung ist es in vorteilhafter Weise möglich, den entstehenden Tintennebel unmittelbar abzusaugen, ohne dass er insbesondere funktionale Komponenten der Druckeinrichtung passieren muss, deren Verschmutzung unerwünscht ist. Bei solchen funktionalen Komponenten handelt es sich beispielsweise um elektrische Kontakte, Sensoren, unbewegliche oder bewegliche mechanische Komponenten, wie Führungsflächen und Transporteinrichtungen für das zu bedruckende Substrat, Gelenke etc. Weiterhin lassen sich auf dem kurzen Wege zwischen der jeweiligen Düse und dem Saugeinlass starke Richtungsänderungen der Saugströmung vermeiden, sodass fliehkraftbedingte Tintenablagerungen im Bereich solcher Richtungsänderungen der Saugströmung vermieden werden können.

Die vorliegende Erfindung betrifft daher gemäß einem Aspekt eine Druckeinrichtung, insbesondere für eine Frankiermaschine, mit einem Druckkopf, der nach dem Tintenstrahlprinzip arbeitet, und einer Absaugeinrichtung zum Absaugen von Tintennebel, der beim Ausstoß von Tintentropfen aus wenigstens einer Düse des Druckkopfes entsteht. Die Absaugeinrichtung weist einen Saugeinlass auf, der zumindest in einem ersten Betriebszustand des Druckkopfes, in dem der Druckkopf Tintentropfen aus der wenigstens einen Düse ausstößt, der wenigstens einen Düse derart unmittelbar benachbart angeordnet ist, dass zwischen der wenigstens einen Düse und dem Saugeinlass eine im Wesentlichen ungestörte Saugströmung einstellbar ist.

Die kurze Strecke zwischen der Düse und dem Saugeinlass kann grundsätzlich in beliebiger geeigneter Weise gestaltet sein. Bevorzugt ist vorgesehen, dass die Saugströmung zwischen der wenigstens einen Düse und dem Saugeinlass keine den Strömungsquerschnitt nennenswert verengenden Hindernisse passiert. Hierdurch können unerwünschte Tintenablagerungen vermieden werden, die andernfalls an solchen Verengungen infolge der dort auftretenden Strömungsumlenkung entstehen.

Die Absaugung kann zu beliebigen geeigneten Zeitpunkten in geeigneten Positionen des Druckkopfes erfolgen. Bei der Erfindung ist vorgesehen, dass die Absaugung in der Druckposition des Druckkopfes erfolgt. Die Absaugung kann dann sowohl während eines Druckvorganges als auch zwischen aufeinander folgenden Druckvorgängen erfolgen. Mithin ist also vorgesehen, dass sich der Druckkopf in dem ersten Betriebszustand in einer Druckposition befindet, in der über die wenigstens eine Düse ein Abdruck auf einem bezüglich des Druckkopfes positionierten Substrat herstellbar ist.

Besonders vorteilhaft lässt sich die Absaugung während eines Reinigungszyklus des Druckkopfes einsetzen, bei dem der Druckkopf die Tintentropfen nicht über kurze Distanz und/oder auf eine saugfähige Unterlage ausstößt, sodass die Wahrscheinlichkeit der Bildung von Tintennebel ansteigt. Bevorzugt ist daher vorgesehen, dass der Druckkopf einen Freispritzmodus aufweist, in dem die wenigstens eine Düse zu Reinigungszwecken betätigt wird, und sich der Druckkopf in dem ersten Betriebszustand in dem Freispritzmodus befindet. Hierbei versteht es sich im Übrigen, dass auch mehrere unterschiedliche Freispritzmodi vorgesehen sein können, beispielsweise ein kurzes Freispritzen zwischen aufeinander folgenden Druckvorgängen und ein ausgedehnteres Freispritzen am Anfang und/oder Ende des Betriebs der Druckeinrichtung.

In dem Freispritzmodus kann sich der Druckkopf an einer geeigneten Position befinden. Dies kann beispielsweise die Druckposition sein, in der er auch einen Abdruck auf einem Substrat erzeugen kann. Bei weiteren nicht beanspruchten vorteilhaften Varianten kann aber auch vorgesehen sein, dass der Druckkopf in dem Freispritzmodus in eine separate Freispritzposition verfahren ist, die von der beim Bedrucken eines Substrats eingenommenen Druckposition des Druckkopfes abweicht. Eine solche separate Freispritzposition vereinfacht gegebenenfalls die Anordnung der Absaugeinrichtung, insbesondere des Saugeinlasses.

Bei bestimmten Varianten der Erfindung ist eine Auffangeinrichtung für Tinte vorgesehen, die in dem Freispritzmodus der wenigstens einen Düse des Druckkopfes gegenüberliegend angeordnet ist. Eine solche Auffangeinrichtung kann jedoch gegebenenfalls auch fehlen, wenn die Absaugung beim Freispritzen so stark eingestellt wird, dass nicht nur die kleinen Tintentröpfchen des Tintennebels abgesaugt werden, sondern auch eine Absaugung der aus dem Druckkopf ausgestoßenen Tintentropfen erfolgt.

Die Absaugung des Tintennebels kann zu beliebigen geeigneten Zeitpunkten gesteuert über eine entsprechende Steuereinrichtung erfolgen. Im einfachsten Fall erfolgt die Absaugung kontinuierlich während der gesamten Betriebszeit der Druckeinrichtung. Vorzugsweise ist jedoch vorgesehen, dass die Absaugung nur zu bestimmten vorgebbaren Zeitpunkten erfolgt. Hierdurch ist ein bedarfsgerechter Betrieb der Absaugung möglich.

Wie erwähnt, kann vorgesehen sein, dass die Absaugeinrichtung derart angesteuert wird, dass sie während des Freispritzmodus aktiviert ist, wobei vorzugsweise eine vorgebbare Vorlaufzeit der Absaugeinrichtung vor Aktivierung des Freispritzmodus und/oder eine vorgebbaren Nachlaufzeit der Absaugeinrichtung nach Deaktivierung des Freispritzmodus vorgesehen ist, um eine zuverlässige, möglichst vollständige Absaugung des Tintennebels zu erzielen.

Die Absaugeinrichtung kann mehrere Saugmodi aufweisen, in denen mit unterschiedlichen Volumenströmen abgesaugt wird. Hierdurch ist es möglich, insbesondere während unterschiedlicher Betriebsmodi des Druckkopfes (z. B. Drucken, Freispritzen etc.), bedarfsgerecht abzusaugen.

Erfindungsgemäß weist die Absaugeinrichtung wenigstens einen Intensiv-Saugmodus auf, in dem die zwischen der wenigstens einen Düse und dem Saugeinlass ausgebildete Saugströmung ausreicht, um aus der Düse ausgestoßene Tintentropfen in den Saugeinlass umzulenken. Hierdurch ist es, wie bereits oben erwähnt wurde, unter anderem gegebenenfalls möglich für das Freispritzen der Düsen des Druckkopfes auf einen speziellen, dem Druckkopf gegenüberliegend angeordneten Tintensumpf zu verzichten.

Es ist vorgesehen, dass die Absaugeinrichtung einen weiteren Saugmodus aufweist, in dem die zwischen der wenigstens einen Düse und dem Saugeinlass ausgebildete Saugströmung einen geringeren Volumenstrom aufweist als in dem Intensiv-Saugmodus, wobei die Saugströmung in dem weiteren Saugmodus insbesondere die Flugbahn von aus der Düse ausgestoßenen Tintentropfen im Wesentlichen nicht ablenkt und den Tintennebel bildende Tintentröpfchen kleineren Durchmessers in den Saugeinlass umlenkt.

Erfindungsgemäß ist eine mit der Absaugeinrichtung und dem Druckkopf verbundene Steuereinrichtung vorgesehen, welche die Absaugeinrichtung derart ansteuert, dass der Intensiv-Saugmodus während eines Freispritzmodus des Druckkopfes vorliegt, wobei die Steuereinrichtung den Druckkopf insbesondere derart ansteuert, dass der Freispritzmodus des Druckkopfes zwischen dem unmittelbar aufeinanderfolgenden Bedrucken zweier Substrate vorliegt. Hierdurch ist es in vorteilhafter Weise möglich, zwischen zwei aufeinander folgenden Druckvorgängen eine intensive Absaugung zu erzielen.

Dabei ist es von besonderem Vorteil, dass sich der Druckkopf in dem Freispritzmodus in einer Druckposition befindet, in der in einem Druckmodus des Druckkopfes über die wenigstens eine Düse ein Abdruck auf einem bezüglich des Druckkopfes positionierten Substrat herstellbar ist. Hiermit kann ein schnelles, effektives Freispritzen zwischen zwei Druckvorgängen erzielt werden.

Bei bevorzugten Varianten der erfindungsgemäßen Druckeinrichtung weist die Absaugeinrichtung eine Filtereinrichtung auf, wobei die Filtereinrichtung insbesondere im Bereich des Saugeinlasses angeordnet und/oder austauschbar ist. Vorzugsweise weist die Absaugeinrichtung eine der Filtereinrichtung in Strömungsrichtung nachgeschaltete Lüftereinrichtung auf. Die Filtereinrichtung ist mit der Lüftereinrichtung, insbesondere über wenigstens einen Luftkanal, derart verbunden, dass die Lüftereinrichtung Luft im Wesentlichen ausschließlich über die Filtereinrichtung ansaugt. Hierdurch wird sichergestellt, dass der gesamte Tintennebel zuverlässig über die Filtereinrichtung abgesaugt wird. Das Absaugen kann mit beliebiger geeigneter Intensität erfolgen. Insbesondere kann von Zeit zu Zeit mit erhöhtem Volumenstrom abgesaugt werden, um sich auf der Oberfläche der Filtereinrichtung ansammelnde Tinte in die Filtereinrichtung hinein zu saugen und so die Bildung einer die Filtereinrichtung verstopfenden Haut aus Tinte zu vermeiden.

Bei bevorzugten Varianten der erfindungsgemäßen Druckeinrichtung ist eine Überwachungseinrichtung zur Überwachung des Zustands der Filtereinrichtung vorgesehen. Die Überwachungseinrichtung ist dazu ausgebildet, insbesondere an einen Nutzer der Druckeinrichtung, wenigstens einen Hinweis über den Zustand der Filtereinrichtung auszugeben, insbesondere einen Hinweis auf den erforderlichen Austausch der Filtereinrichtung auszugeben. Hiermit kann auch über einen längeren Betriebszeitraum der Druckeinrichtung stets ein rechtzeitiger Austausch der Filtereinrichtung und damit eine zuverlässige Filterung sichergestellt werden.

Bei besonders einfach und vorteilhaft gestalteten Varianten der Druckeinrichtung ist vorgesehen, dass die Überwachungseinrichtung die Betätigung des Druckkopfes und die Betätigung der Absaugeinrichtung überwacht und hieraus Rückschlüsse auf den aktuellen Zustand der Filtereinrichtung zieht. So kann beispielsweise anhand von Messungen und/oder Erfahrungswerten sowie der Betriebszeiten bzw. des Betriebsumfanges des Druckkopfes und der Absaugeinrichtung ermittelt werden, wie viel Tinte zu einem bestimmten Zeitpunkt von der Filtereinrichtung aufgenommen worden sein müsste.

Bei besonders vorteilhaften Varianten der erfindungsgemäßen Druckeinrichtung ist eine mit der Absaugeinrichtung verbundene Steuereinrichtung vorgesehen, die eine Überwachungseinrichtung zur Überwachung der Saugströmung umfasst, wobei die Steuereinrichtung dazu ausgebildet ist, die Saugströmung unter Verwendung eines vorgebbaren Sollwerts zu regeln. Hierdurch kann in einfacher Weise beispielsweise sichergestellt werden, dass unabhängig von dem sich mit steigender Tintenaufnahme erhöhenden Strömungswiderstand der Filtereinrichtung mit einer im wesentlichen konstanten Saugströmung abgesaugt wird, solange diese gegen Strömungswiderstand der Filtereinrichtung noch über die Absaugeinrichtung aufgebaut werden kann. Spätestens wenn dieser Fall eintritt, bevorzugt jedoch rechtzeitig vorher, wird ein entsprechender Hinweis ausgegeben, dass der Filter auszutauschen ist.

Bei weiteren bevorzugten Varianten der erfindungsgemäßen Druckeinrichtung ist vorgesehen, dass die Absaugeinrichtung derart ausgebildet und/oder angeordnet ist, dass die Saugströmung zu vorgebbaren Zeitpunkten unterbrochen und/oder abgelenkt wird. Die Unterbrechung kann beispielsweise durch einfaches Abschalten der Absaugeinrichtung erfolgen. Ebenso kann die Unterbrechung und/oder Ablenkung der Saugströmung durch mechanische Mittel, wie beispielsweise bewegliche Blenden, Leitelemente oder dergleichen erfolgen. Vorzugsweise erfolgt die Unterbrechung und/oder Ablenkung der Saugströmung insbesondere durch ein zu bedruckendes Substrat, sodass sich ein besonders einfacher mechanischer Aufbau ergibt.

Die vorliegende Erfindung kann für beliebige Arten Druckeinrichtungen verwendet werden. Besonders einfach lässt sie sich bei Druckeinrichtungen mit über längere Zeiträume feststehenden Druckköpfen einsetzen. Vorzugsweise ist daher vorgesehen, dass der Druckkopf an einem Basiselement befestigt ist und beim Erzeugen eines Abdrucks auf einem Substrat bezüglich des Basiselements feststeht, während das Substrat relativ zu dem Basiselement an dem Druckkopf vorbei bewegt wird.

Die vorliegende Erfindung betrifft weiterhin eine Frankiermaschine mit einer erfindungsgemäßen Druckeinrichtung.

Schließlich betrifft die vorliegende Erfindung ein Verfahren zum Betreiben einer Druckeinrichtung, insbesondere für eine Frankiermaschine, mit einem Druckkopf, der nach dem Tintenstrahlprinzip arbeitet, bei dem ein Tintennebel, der beim Ausstoß von Tintentropfen aus wenigstens einer Düse des Druckkopfes entsteht, abgesaugt wird. Erfindungsgemäß ist vorgesehen, dass der Tintennebel über einen Saugeinlass der wenigstens einen Düse derart unmittelbar benachbart abgesaugt wird, dass zwischen der wenigstens einen Düse und dem Saugeinlass eine im Wesentlichen ungestörte Saugströmung einstellbar ist. Mit diesem erfindungsgemäßen Verfahren lassen sich die oben geschilderten Vorteile und Varianten in demselben Maße realisieren, sodass hier lediglich auf die obigen Ausführungen Bezug genommen wird.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigt
- Figur 1: eine schematische Darstellung einer nicht beanspruchten Druckeinrichtung, mit welcher ein Verfahren zum Betreiben einer Druckeinrichtung durchgeführt werden kann;
- Figur 2: eine schematische Darstellung einer weiteren nicht beanspruchten Druckeinrichtung, mit welcher ein weiteres Verfahren zum Betreiben einer Druckeinrichtung durchgeführt werden kann.

Die nicht beanspruchten Beispiele der Figuren 1 und 2 helfen, die beanspruchte Erfindung zu verstehen.

Im Folgenden wird unter Bezugnahme auf die Figur 1 zunächst am Beispiel einer Frankiermaschine 101 eine Druckeinrichtung 102 der Frankiermaschine 101 beschrieben, mit welcher ein Verfahren zum Betreiben einer Druckeinrichtung durchgeführt wird.

Die Druckeinrichtung 102 umfasst einen Druckkopf 103 und eine zentrale Steuereinrichtung im Form einer Steuerung 104. Der Druckkopf 103 arbeitet nach dem Tintenstrahlprinzip, welches hinlänglich bekannt ist, sodass hier nicht näher darauf eingegangen wird. der Druckkopf 103 weist dabei eine Mehrzahl von senkrecht zur Zeichnungsebene aufgereihten Düsen 103.1 auf, aus denen er entsprechend den Steuersignalen der Steuerung 104 in bekannter Weise in Richtung des Pfeils 105 Tintentropfen 106 ausstößt.

Das Ausstoßen der Tintentropfen 106 erfolgt in einem Druckmodus des Druckkopfes 103, um auf einem Substrat in Form eines Briefes 107 einen Frankierabdruck zu erzeugen. In diesem Druckmodus wird der Brief 107 in der Richtung 107.1 an dem Druckkopf 103 vorbei transportiert, wobei der Druckkopf bezüglich des Gehäuses 101 der Frankiermaschine feststeht. Der Druckkopf befindet sich dabei in einer Druckposition, in der die Düsen 103.1 nahe an der zu bedruckenden Oberfläche des Briefs 107 angeordnet sind.

In dem in Figur 1 dargestellten Zustand befindet sich der Druckkopf 103 in einem Freispritzmodus. Hierbei erfolgt ebenfalls ein Ausstoßen von Tintentropfen 106, welches jedoch zu Reinigungszwecken dient. In diesem Freispritzmodus befindet sich der Druckkopf 103 in einer Freispritzposition, die von der Druckposition abweicht. Im vorliegenden Fall erreicht der Druckkopf 103 seine Freispritzposition, indem er gegenüber der Druckposition in einer zur Zeichnungsebene senkrechten Ebene verschwenkt wird. Es versteht sich jedoch, dass bei anderen Varianten auch vorgesehen sein kann, dass der Druckkopf auf beliebige andere Weise zwischen seiner Druckposition und seiner Freispritzposition bewegt wird.

In der Freispritzposition ist den Düsen 103.1 des Druckkopfes 103 in Richtung des Pfeils 105 gegenüberliegend ein Tintensumpf 108 angeordnet. In diesem Tintensumpf 108 werden die beim Freispritzen aus den Düsen 103.1 ausgestoßenen Tintentropfen 106, beispielsweise über eine Vlieseinlage des Tintensumpfes 108 oder dergleichen, aufgefangen.

In der Freispritzposition - mithin also in dem Freispritzmodus des Druckkopfes 103, der im vorliegenden Beispiel einen ersten Betriebszustand des Druckkopfes 103 darstellt - sind die Druckdüsen 103.1 des Druckkopfes 103 weiterhin in unmittelbarer Nachbarschaft eines Saugeinlasses 109.1 einer Absaugeinrichtung 109 angeordnet. Diese Absaugeinrichtung 109 dient dazu, zu bestimmten Zeiten den Tintennebel abzusaugen, der sich beim Ausstoßen der Tintentropfen 106 aus den Düsen 103.1 bzw. beim Auftreffen der Tintentropfen 103.1 auf einen Gegenstand, beispielsweise den Brief 107 oder den Tintensumpf 108, bilden.

Im Bereich des Saugeinlasses 109.1 ist eine Filtereinrichtung in Form eines austauschbaren Filters 109.2 vorgesehen, welche sofort die Tinte aus dem angesaugten Luftstrom herausfiltert. Um die Absaugung zu erzielen, weist die Absaugeinrichtung 109 weiterhin einen dem Filter 109.2 in Strömungsrichtung nachgeschalteten Lüfter 109.3 auf, der von der Steuerung 104 zu bestimmten vorgebbaren Zeitpunkten aktiviert wird, um eine Saugströmung 109.4 zu erzeugen. Der Lüfter 109.3 ist mit dem Filter 109.2 über einen geschlossenen Kanal 109.5 verbunden, sodass sichergestellt ist, dass die Absaugeinrichtung 109 ausschließlich über den Filter 109.2 Luft ansaugt. Hiermit ist eine zuverlässige Absaugung des Tintennebels gewährleistet.

Durch die den Düsen 103.1 derart unmittelbar benachbarte Anordnung des Saugeinlasses 109.1 ist sichergestellt, dass sich zwischen den Düsen 103.1 und dem Saugeinlass 109.1 im Betrieb der Absaugeinrichtung eine im Wesentlichen ungestörte Saugströmung 109.4 einstellt. Durch diese räumlich enge Zuordnung des Saugeinlasses 109.1 zu den Düsen 103.1 ist es in vorteilhafter Weise möglich, den entstehenden Tintennebel unmittelbar abzusaugen, ohne dass er Komponenten, insbesondere funktionale Komponenten, der Druckeinrichtung 102 passieren muss, deren Verschmutzung unerwünscht ist. Weiterhin treten auf dem kurzen Wege zwischen der jeweiligen Düse 103.1 und dem Saugeinlass 109.1 keine starken Richtungsänderungen der Saugströmung 109.4 auf, sodass fliehkraftbedingte Tintenablagerungen im Bereich solcher Richtungsänderungen der Saugströmung 109.4 vermieden werden können.

Wie der Figur 1 zu entnehmen ist, passiert die Saugströmung 109.4 zwischen den Düsen 103.1 und dem Saugeinlass 109.1 keine den Strömungsquerschnitt nennenswert verengenden Hindernisse. Hierdurch können unerwünschte Tintenablagerungen vermieden werden, die andernfalls an solchen Verengungen infolge der dort entstehenden Strömungsumlenkung auftreten. Hierbei ist anzumerken, dass sich diese Konfiguration infolge der separaten Freispritzposition besonders einfach realisieren lässt.

Es versteht sich, dass die Filtereinrichtung bei anderen Varianten auch in Strömungsrichtung in einem gewissen Abstand von dem Saugeinlass 109.1 vorgesehen sein kann. Die vorliegende Konfiguration hat jedoch den Vorteil, dass durch den unmittelbar am Saugeinlass 109.1 vorgesehenen Filter 109.2 auch die Verunreinigung der Komponenten in der Absaugeinrichtung 109 minimiert ist.

Der Einsatz der Absaugung während des Freispritzens ist von besonderem Vorteil, da der Druckkopf 103 beim Freispritzen die Tintentropfen 106 anders als beim Drucken über eine längere Distanz ausstößt, sodass die Wahrscheinlichkeit der Bildung von Tintennebel ansteigt.

Die Absaugung des Tintennebels über die Absaugeinrichtung 109 kann zu beliebigen geeigneten Zeitpunkten gesteuert über die Steuerung 104 erfolgen. Im einfachsten Fall erfolgt die Absaugung kontinuierlich während der gesamten Betriebszeit der Druckeinrichtung 102. Im vorliegenden Beispiel ist jedoch vorgesehen, dass die Absaugung nur zu bestimmten vorgebbaren Zeitpunkten erfolgt.

Hierdurch ist zum einen ein bedarfsgerechter Betrieb der Absaugung möglich. Zum anderen kann durch das bedarfsorientierte Absaugen vermieden werden, dass sich der Filter 109.2 durch den ständigen Betrieb der Absaugung mit anderen Verunreinigungen, beispielsweise Papierstaub etc., zusetzt, wodurch seine Lebensdauer erheblich verringert werden würde.

Im vorliegenden Beispiel ist im Detail vorgesehen, dass die Steuerung 104 den Lüfter 109.3 derart ansteuert, dass er während des Freispritzens des Druckkopfes 103 läuft und so die Saugströmung 109.4 erzeugt. Dabei ist weiterhin eine vorgebbare Vorlaufzeit des Lüfters 109.3 vor dem Freispritzen und eine vorgebbaren Nachlaufzeit nach dem Freispritzen vorgesehen, um eine zuverlässige, möglichst vollständige Absaugung des Tintennebels zu erzielen.

Bei bestimmten Varianten kann vorgesehen sein, dass die Absaugeinrichtung 109 einen Intensiv-Saugmodus aufweist, in dem der Lüfter 109.3 mit so hoher Drehzahl arbeitet, dass die zwischen den Düsen 103.1 und dem Saugeinlass 109.1 ausgebildete Saugströmung 109.4 ausreicht, um die aus der Düse ausgestoßenen Tintentropfen 106 in den Saugeinlass 109.1 umzulenken. Hierdurch ist es gegebenenfalls möglich für das Freispritzen auf den Tintensumpf 108 zu verzichten oder diesen zumindest kleiner auszuführen.

Der Intensiv-Saugmodus kann der einzige verfügbare Saugmodus der Absaugeinrichtung 109 sein. Vorzugsweise ist jedoch vorgesehen, dass die Absaugeinrichtung 109 einen weiteren Saugmodus aufweist, in dem die zwischen den Düsen 103.1 und dem Saugeinlass 109.1 ausgebildete Saugströmung einen geringeren Volumenstrom aufweist als in dem Intensiv-Saugmodus. Dieser weitere Saugmodus kann beispielsweise während des Druckmodus des Druckkopfes 103 zur Anwendung kommen, wobei die Saugströmung dann die Flugbahn von aus den Düsen 103.1 ausgestoßenen Tintentropfen 106 im Wesentlichen nicht ablenkt und den Tintennebel bildende Tintentröpfchen kleineren Durchmessers in den Saugeinlass 109.1 umlenkt.

Der während des Freispritzens erhöhte Volumenstrom in dem Intensiv-Saugmodus hat zudem den Vorteil, dass sich auf der Oberfläche des Filters 109.2 ansammelnde Tinte in den Filter hinein gesaugt wird und so die Bildung einer den Filter 109.2 verstopfenden Haut aus Tinte vermieden wird. es versteht sich, dass gesteuert durch die Steuerung 104 ein entsprechend erhöhter Volumenstrom der Absaugung von Zeit zu Zeit auch zu anderen Zeitpunkten als dem Freispritzen eingestellt werden kann.

Im vorliegenden Beispiel ist über die Steuerung 104 weiterhin eine Überwachungseinrichtung zur Überwachung des Zustands des Filters 109.2 realisiert. Die Steuerung 104 ist hierbei dazu ausgebildet, an einen Nutzer der Frankiermaschine 101 über eine Schnittstelle 101.2 einen Hinweis über den Zustand des Filters auszugeben. So kann über die Schnittstelle 101.2 beispielsweise ein optischer und/oder akustischer Hinweis auf den erforderlichen Austausch der Filtereinrichtung ausgegeben werden. Hiermit kann auch über einen längeren Betriebszeitraum der Druckeinrichtung stets ein rechtzeitiger Austausch der Filtereinrichtung und damit eine zuverlässige Filterung sichergestellt werden.

Bei besonders einfach und vorteilhaft gestalteten Varianten der Frankiermaschine 101 überwacht die Steuerung 104 die Betätigung der Düsen 103.1 des Druckkopfes 103 (beispielsweise über eine Tropfenzählung) und die Betätigung der Absaugeinrichtung 109 und zieht hieraus Rückschlüsse auf den aktuellen Zustand des Filters 109.2. So kann beispielsweise anhand von Erfahrungswerten sowie des Betriebsumfangs des Druckkopfes (Tropfenzählung) und der Absaugeinrichtung ermittelt werden, wie viel Tinte zu einem bestimmten Zeitpunkt von dem Filter 109.2 aufgenommen worden sein müsste. Es versteht sich jedoch, dass bei anderem Varianten der Frankiermaschine 101 natürlich auch eine tatsächliche Messung wenigstens einer für den Zustand des Filters 109.2 repräsentativen Größe vorgesehen sein kann, welche dann für die Zwecke der Überwachung herangezogen wird.

Um sicherzustellen, dass stets eine ausreichende und zuverlässige Absaugung durch die Absaugeinrichtung 109 erfolgt, ist eine Überwachungseinrichtung zur Überwachung der Saugströmung 109.4 vorgesehen. Diese Überwachungseinrichtung wird wiederum durch die Steuerung 104 und einen damit verbundenen geeigneten Strömungssensor 109.6 der Absaugeinrichtung 109 realisiert. Der Strömungssensor 109.6 erfasst dabei beispielsweise einen für den aktuellen Volumenstrom der Saugströmung 109.5 repräsentativen Wert und liefert diesen an die Steuerung 104. Die Steuerung 104 regelt die Drehzahl des Lüfters 109.3 dann unter Verwendung eines vorgebbaren Sollwerts so, dass sich der gewünschte Volumenstrom einstellt.

Hierdurch kann in einfacher Weise sichergestellt werden, dass unabhängig von dem sich mit steigender Tintenaufnahme erhöhenden Strömungswiderstand des Filters 109.2 mit einer für den jeweiligen Saugmodus vorgegebenen, im Wesentlichen konstanten Saugströmung 109.4 abgesaugt wird, solange diese gegen Strömungswiderstand des Filters 109.2 noch über den Lüfter 109.3 aufgebaut werden kann. Spätestens wenn der Strömungswiderstand des Filters 109.2 so groß wird, dass der Lüfter 109.3 diesen nicht mehr durch höhere Drehzahl ausgleichen kann, bevorzugt jedoch rechtzeitig vorher, wird über die Schnittstelle 101.2 ein entsprechender Hinweis ausgegeben, dass der Filter 109.2 auszutauschen ist.

Die Absaugeinrichtung 109 kann die angesaugten Luft über entsprechende - nicht dargestellte - Lüftungsschlitze oder dergleichen aus der Frankiermaschine 101 hinaus fördern. Es versteht sich jedoch, dass derartige Lüftungsschlitze nicht notwendigerweise vorhanden sein müssen. Vielmehr ist es auch möglich, dass die gefilterte Luft wieder ins Innere des Gehäuses 101.1 geführt wird, mithin also ein Umluftbetrieb realisiert wird.

Die Figur 2 zeigt eine weitere Frankiermaschine 201 mit einer Druckeinrichtung 202, welches sich in Aufbau und Funktionsweise grundsätzlich nicht von der Ausführung aus Figur 1 unterscheidet, sodass hier lediglich auf die Unterschiede eingegangen werden soll. Insbesondere sind identische oder gleichartige Komponenten mit um den Betrag 100 erhöhten Bezugszeichen versehen und es wird hinsichtlich ihrer Beschreibung auf die obigen Ausführungen verwiesen.

Ein wesentlicher Unterschied der Frankiermaschine 201 zu der Frankiermaschine 101 besteht darin, dass die Absaugeinrichtung 209 dem Druckkopf 203 der Druckeinrichtung 202 in Ausstoßrichtung 205 der Tintentropfen 206 gegenüberliegend angeordnet ist. Der Druckkopf 203 befindet sich dabei in seiner Druckposition, in der er im Druckmodus einen Frankierabdruck auf einem Brief 207 erzeugt, während dieser in der Richtung 207.1 an den Düsen 203.1 des Druckkopfes 203 vorbei transportiert wird.

Der Freispritzmodus des Druckkopfes 203 wird durch die Steuerung 204 zwischen dem Bedrucken zweier aufeinander folgender Briefe 210 und 207 aktiviert. In der Lücke zwischen den beiden Briefen 210 und 207 baut sich dann die Saugströmung 209.4 zwischen den Düsen 203.1 und dem Saugeinlass 209.1 der Absaugeinrichtung 209 auf, über welche der Tintennebel dann abgesaugt wird.

Der Filter 209.2 bildet hierbei gleichzeitig den Tintensumpf, wobei die Saugströmung 209.4 sicherstellt, dass sich keine Tintenansammlungen, so genannte Tinten-Stalagmiten, auf der dem Druckkopf 203 zugewandten Seite des Filters 209.2 bilden. Vielmehr wird die gesamte Tinte in den Filter 209 hinein gesaugt. Hierdurch ist eine räumlich nahe Anordnung des den Tintensumpf bildenden Filters 209.2 an dem Druckkopf 203 möglich, welche andernfalls zur Vermeidung eines Kontakts des Druckkopfes 203 mit derartigen Ansammlungen nicht möglich wäre.

Im vorliegenden Beispiel ist die Absaugeinrichtung sowohl während des Druckens als auch während des Freispritzens aktiv. Dabei versteht es sich, dass beim Freispritzen mit einem höheren Volumenstrom abgesaugt werden kann, um eine gute Verteilung der Tinte im Filter 209.2 zu erzielen.

Sobald sich im Druckmodus des Druckkopfes 203 ein Brief 207 bzw. 210 in den Bereich zwischen dem Druckkopf 203 und dem Saugeinlass 209.1 bewegt, wird die Saugströmung 209.4 zwischen den Düsen 203.1 und dem Saugeinlass 209.1 abgelenkt und schließlich unterbrochen, sodass diese die Tintentropfen 206 beim Erzeugen des Abdrucks auf dem Brief 207 bzw. 210 nicht stört. Gibt der Brief 207 bzw. 210 dann im weiteren Verlauf die Strecke zwischen den Düsen 203.1 und dem Saugeinlass 209.1 wieder frei, kann der beim Drucken entstandene Tintennebel sofort ohne weiteren Steuerungsaufwand abgesaugt werden.

Es versteht sich hierbei, dass bei anderem Varianten der Frankiermaschine 201 eine Unterbrechung der Absaugung beispielsweise durch einfaches Abschalten der Absaugeinrichtung 209 erfolgen kann. Ebenso kann die Unterbrechung und/oder Ablenkung der Saugströmung 209.4 durch mechanische Mittel, wie beispielsweise bewegliche Blenden, Leitelemente oder dergleichen erfolgen.

Die Erfindung wurde vorstehend ausschließlich anhand von Beispielen aus dem Bereich der Frankiermaschinen erläutert. Es versteht sich jedoch, dass die Erfindung auch mit beliebigen anderen beanspruchten Druckeinrichtungen eingesetzt werden kann.

## Patentansprüche

1. Druckeinrichtung, insbesondere für eine Frankiermaschine, mit
- einem Druckkopf (103; 203), der nach dem Tintenstrahlprinzip arbeitet, und
- einer Absaugeinrichtung (109; 209) zum Absaugen von Tintennebel, der beim Ausstoß von Tintentropfen (106; 206) aus wenigstens einer Düse (103.1; 203.1) des Druckkopfes (103; 203) entsteht, wobei
- der Druckkopf (103; 203) einen Freispritzmodus aufweist, in dem die wenigstens eine Düse (103.1; 203.1) zu Reinigungszwecken betätigt wird,
- die Absaugeinrichtung (109; 209) einen Saugeinlass (109.1; 209.1) aufweist, der zumindest in einem ersten Betriebszustand des Druckkopfes (103; 203), in dem der Druckkopf (103; 203) Tintentropfen aus der wenigstens einen Düse (103.1; 203.1) ausstößt, der wenigstens einen Düse (103.1; 203.1) derart unmittelbar benachbart angeordnet ist, dass zwischen der wenigstens einen Düse (103.1; 203.1) und dem Saugeinlass (109.1; 209.1) eine im Wesentlichen ungestörte Saugströmung (109.4; 209.4) einstellbar ist, und
- sich der Druckkopf (103; 203) in dem ersten Betriebszustand in einer Druckposition befindet, in der über die wenigstens eine Düse (103.1; 203.1) ein Abdruck auf einem bezüglich des Druckkopfes (103; 203) positionierten Substrat (107; 207, 210) herstellbar ist,
**dadurch gekennzeichnet, dass**
- sich der Druckkopf (103; 203) in dem ersten Betriebszustand in dem Freispritzmodus befindet,
- die Absaugeinrichtung (109; 209) wenigstens einen Intensiv-Saugmodus und einen weiteren Saugmodus aufweist, wobei
- in dem Intensiv-Saugmodus die zwischen der wenigstens einen Düse (103.1; 203.1) und dem Saugeinlass (109.1; 209.1) ausgebildete Saugströmung (109.4; 209.4) ausreicht, um aus der Düse (103.1; 203.1) ausgestoßene Tintentropfen (106; 206) in den Saugeinlass (109.4; 209.4) umzulenken,
- in dem weiteren Saugmodus die zwischen der wenigstens einen Düse und dem Saugeinlass (109.1; 209.1) ausgebildete Saugströmung (109.4; 209.4) einen geringeren Volumenstrom aufweist als in dem Intensiv-Saugmodus, und
- eine mit der Absaugeinrichtung (109; 209) und dem Druckkopf (103; 203) verbundene Steuereinrichtung (104; 204) vorgesehen ist, welche die Absaugeinrichtung derart (109; 209) ansteuert, dass der Intensiv-Saugmodus während eines Freispritzmodus des Druckkopfes (103; 203) vorliegt.

2. Druckeinrichtung nach Anspruch 1, **dadurch gekennzeichnet, dass** die Saugströmung (109.4; 209.4) zwischen der wenigstens einen Düse (103.1; 203.1) und dem Saugeinlass (109.1; 209.1) keine den Strömungsquerschnitt verengenden Hindernisse passiert.

3. Druckeinrichtung nach Anspruch 1 oder 2, **dadurch gekennzeichnet, dass** eine Auffangeinrichtung (108; 209.2) für Tinte vorgesehen ist, die in dem Freispritzmodus der wenigstens einen Düse (103.1; 203.1) des Druckkopfes (103; 203) gegenüberliegend angeordnet ist.

4. Druckeinrichtung nach einem der Ansprüche 1 bis 3, **dadurch gekennzeichnet, dass**
- die mit der Absaugeinrichtung (109; 209) und dem Druckkopf (103; 203) verbundene Steuereinrichtung (104; 204) vorgesehen ist, welche die Absaugeinrichtung (109; 209) derart ansteuert, dass sie während des Freispritzmodus aktiviert ist, wobei
- insbesondere eine vorgebbare Vorlaufzeit der Absaugeinrichtung (109; 209) vor Aktivierung des Freispritzmodus und/oder eine vorgebbaren Nachlaufzeit der Absaugeinrichtung (109; 209) nach Deaktivierung des Freispritzmodus vorgesehen ist.

5. Druckeinrichtung nach einem der vorhergehenden Ansprüche, **dadurch gekennzeichnet, dass** die Saugströmung (109.4; 209.4) in dem weiteren Saugmodus
- die Flugbahn von aus der Düse (103.1; 203.1) ausgestoßenen Tintentropfen (106; 206) im Wesentlichen nicht ablenkt und
- den Tintennebel bildende Tintentröpfchen kleineren Durchmessers in den Saugeinlass (109.1; 209.1) umlenkt.

6. Druckeinrichtung nach einem der vorhergehenden Ansprüche, **dadurch gekennzeichnet, dass**
- die Steuereinrichtung (204) den Druckkopf (203) derart ansteuert, dass der Freispritzmodus des Druckkopfes (203) zwischen dem unmittelbar aufeinanderfolgenden Bedrucken zweier Substrate (207, 210) vorliegt.

7. Druckeinrichtung nach Anspruch 6, **dadurch gekennzeichnet, dass** sich der Druckkopf (203) in dem Freispritzmodus in einer Druckposition befindet, in der in einem Druckmodus des Druckkopfes (203) über die wenigstens eine Düse (203.1) ein Abdruck auf einem bezüglich des Druckkopfes (203) positionierten Substrat (207, 210) herstellbar ist.

8. Druckeinrichtung nach einem der vorhergehenden Ansprüche, **dadurch gekennzeichnet, dass** die Absaugeinrichtung (109; 209) eine Filtereinrichtung (109.2; 209.2) aufweist, wobei die Filtereinrichtung (109.2; 209.2) insbesondere im Bereich des Saugeinlasses (109.1; 209.1) angeordnet und/oder austauschbar ist.

9. Druckeinrichtung nach Anspruch 8, **dadurch gekennzeichnet, dass**
- die Absaugeinrichtung (109; 209) eine der Filtereinrichtung (109.2; 209.2) in Strömungsrichtung nachgeschaltete Lüftereinrichtung (109.3; 209.3) aufweist und
- die Filtereinrichtung (109.2; 209.2) mit der Lüftereinrichtung (109.3; 209.3), insbesondere über wenigstens einen Luftkanal (109.5; 209.5), derart verbunden ist, dass die Lüftereinrichtung (109.3; 209.3) Luft im Wesentlichen ausschließlich über die Filtereinrichtung (109.2; 209.2) ansaugt.

10. Druckeinrichtung nach Anspruch 8 oder 9, **dadurch gekennzeichnet, dass**
- eine Überwachungseinrichtung (104; 204) zur Überwachung des Zustands der Filtereinrichtung (109.2; 209.2) vorgesehen ist, wobei
- die Überwachungseinrichtung (104; 204) dazu ausgebildet ist, insbesondere an einen Nutzer der Druckeinrichtung (102; 202), wenigstens einen Hinweis über den Zustand der Filtereinrichtung (109.2; 209.2) auszugeben, insbesondere einen Hinweis auf den erforderlichen Austausch der Filtereinrichtung (109.2; 209.2) auszugeben.

11. Druckeinrichtung nach Anspruch 10, **dadurch gekennzeichnet, dass** die Überwachungseinrichtung (104; 204) die Betätigung des Druckkopfes (103; 203) und die Betätigung der Absaugeinrichtung (109; 209) überwacht und hieraus Rückschlüsse auf den aktuellen Zustand der Filtereinrichtung (109.2; 209.2) zieht.

12. Druckeinrichtung nach einem der vorhergehenden Ansprüche, **dadurch gekennzeichnet, dass**
- die mit der Absaugeinrichtung (109; 209) verbundene Steuereinrichtung (104; 204) vorgesehen ist, die eine Überwachungseinrichtung zur Überwachung der Saugströmung umfasst, wobei
- die Steuereinrichtung (104; 204) dazu ausgebildet ist, die Saugströmung (109.4; 209.4) unter Verwendung eines vorgebbaren Sollwerts zu regeln.

13. Druckeinrichtung nach einem der vorhergehenden Ansprüche, **dadurch gekennzeichnet, dass**
- die Absaugeinrichtung (209) derart ausgebildet und/oder angeordnet ist, dass die Saugströmung (209.4) zu vorgebbaren Zeitpunkten unterbrochen und/oder abgelenkt wird, wobei
- die Unterbrechung und/oder Ablenkung der Saugströmung (209.4) insbesondere durch ein zu bedruckendes Substrat (207, 210) erfolgt.

14. Druckeinrichtung nach einem der vorhergehenden Ansprüche, **dadurch gekennzeichnet, dass** der Druckkopf (103; 203) an einem Basiselement (101.1; 201.1) befestigt ist und beim Erzeugen eines Abdrucks auf einem Substrat (107; 207, 210) bezüglich des Basiselements (101.1; 201.1) feststeht, während das Substrat (107; 207, 210) relativ zu dem Basiselement (101.1; 201.1) an dem Druckkopf (103; 203) vorbei bewegt wird.

15. Frankiermaschine mit einer Druckeinrichtung (102; 202) nach einem der vorhergehenden Ansprüche.

16. Verfahren zum Betreiben einer Druckeinrichtung, insbesondere für eine Frankiermaschine, mit einem Druckkopf (103; 203), der nach dem Tintenstrahlprinzip arbeitet, bei dem
- ein Tintennebel, der beim Ausstoß von Tintentropfen (106; 206) aus wenigstens einer Düse (103.1; 203.1) des Druckkopfes (103; 203) entsteht, abgesaugt wird,
- der Druckkopf (103; 203) einen Freispritzmodus aufweist, in dem die wenigstens eine Düse (103.1; 203.1) zu Reinigungszwecken betätigt wird, wobei
- der Tintennebel über einen Saugeinlass (109.1; 209.1) der wenigstens einen Düse (103.1; 203.1) derart unmittelbar benachbart abgesaugt wird, dass zwischen der wenigstens einen Düse (103.1; 203.1) und dem Saugeinlass (109.1; 209.1) eine im Wesentlichen ungestörte Saugströmung (109.4; 209.4) einstellbar ist, und
- der Tintennebel in einer Druckposition des Druckkopfes (103; 203) abgesaugt wird, in der über die wenigstens eine Düse (103.1; 203.1) ein Abdruck auf einem bezüglich des Druckkopfes (103; 203) positionierten Substrat (107; 207, 210) herstellbar ist
**dadurch gekennzeichnet, dass**
- der Tintennebel abgesaugt wird, während sich der Druckkopf (103; 203) in dem Freispritzmodus befindet,
- wenigstens ein Intensiv-Saugmodus und ein weiterer Saugmodus vorgesehen sind,
- in dem Intensiv-Saugmodus die zwischen der wenigstens einen Düse (103.1; 203.1) und dem Saugeinlass (109.1; 209.1) ausgebildete Saugströmung (109.4; 209.4) ausreicht, um aus der Düse (103.1; 203.1) ausgestoßene Tintentropfen (106; 206) in den Saugeinlass (109.1; 209.1) umzulenken,
- in dem weiteren Saugmodus die zwischen der wenigstens einen Düse (103.1; 203.1) und dem Saugeinlass (109.1; 209.1) ausgebildete Saugströmung (109.4; 209.4) einen geringeren Volumenstrom aufweist als in dem Intensiv-Saugmodus, und
- der Intensiv-Saugmodus während eines Freispritzmodus des Druckkopfes (203) vorliegt.

17. Verfahren nach Anspruch 16, **dadurch gekennzeichnet, dass** die Saugströmung (109.4; 209.4) zwischen der wenigstens einen Düse (103.1; 203.1) und dem Saugeinlass (109.1; 209.1) keine den Strömungsquerschnitt verengenden Hindernisse passiert.

18. Verfahren nach Anspruch 16 oder 17, **dadurch gekennzeichnet, dass** eine vorgebbare Vorlaufzeit der Absaugung vor Aktivierung des Freispritzmodus und/oder eine vorgebbaren Nachlaufzeit der Absaugung nach Deaktivierung des Freispritzmodus vorgesehen ist.

19. Verfahren nach einem der Ansprüche 16 bis 18, **dadurch gekennzeichnet, dass** die Saugströmung (109.4; 209.4) in dem weiteren Saugmodus
- die Flugbahn von aus der Düse ausgestoßenen Tintentropfen (106; 206) im Wesentlichen nicht ablenkt und
- den Tintennebel bildende Tintentröpfchen kleineren Durchmessers in den Saugeinlass (109.1; 209.1) umlenkt.

20. Verfahren nach einem der Ansprüche 16 bis 19, **dadurch gekennzeichnet, dass**
- der Freispritzmodus des Druckkopfes (203) zwischen dem unmittelbar aufeinanderfolgenden Bedrucken zweier Substrate (207, 210) vorliegt.

21. Verfahren nach Anspruch20, **dadurch gekennzeichnet, dass** sich der Druckkopf in dem Freispritzmodus in einer Druckposition befindet, in der in einem Druckmodus des Druckkopfes (103; 203) über die wenigstens eine Düse (103.1; 203.1) ein Abdruck auf einem bezüglich des Druckkopfes (103; 203) positionierten Substrat (107; 207, 210) herstellbar ist.

22. Verfahren nach einem der Ansprüche 16 bis 21, **dadurch gekennzeichnet, dass** die Saugströmung (109.4; 209.4) über eine Filtereinrichtung (109.2; 209.2) gefiltert wird, wobei die Filtereinrichtung (109.2; 209.2) insbesondere im Bereich des Saugeinlasses (109.1; 209.1) angeordnet und/oder austauschbar ist.

23. Verfahren nach Anspruch 22, **dadurch gekennzeichnet, dass** die Luft zur Erzeugung der Saugströmung (109.4; 209.4) im Wesentlichen ausschließlich über die Filtereinrichtung (109.2; 209.2) angesaugt wird.

24. Verfahren nach Anspruch 22 oder 23, **dadurch gekennzeichnet, dass**
- der Zustand der Filtereinrichtung (109.2; 209.2) überwacht wird, wobei
- wenigstens ein Hinweis über den Zustand der Filtereinrichtung (109.2; 209.2), insbesondere an einen Nutzer der Druckeinrichtung (102; 202), ausgegeben wird, insbesondere ein Hinweis auf den erforderlichen Austausch der Filtereinrichtung (109.2; 209.2) ausgegeben wird.

25. Verfahren nach Anspruch 24, **dadurch gekennzeichnet, dass** die Betätigung des Druckkopfes (103; 203) und die Betätigung der Absaugeinrichtung (109; 209) überwacht wird und hieraus Rückschlüsse auf den aktuellen Zustand der Filtereinrichtung (109.2; 209.2) gezogen werden.

26. Verfahren nach einem der Ansprüche 22 bis 25, **dadurch gekennzeichnet, dass**
- der Tintennebel zu vorgebbaren Zeitpunkten mit erhöhtem Volumenstrom abgesaugt wird, wobei
- der erhöhte Volumenstrom insbesondere derart gewählt ist, dass sich auf der Oberfläche der Filtereinrichtung (109.2; 209.2) ansammelnde Tinte in die Filtereinrichtung (109.2; 209.2) hinein gesaugt wird.

27. Verfahren nach einem der Ansprüche 16 bis 26, **dadurch gekennzeichnet, dass**
- die Saugströmung (109.4; 209.4) zu vorgebbaren Zeitpunkten unterbrochen und/oder abgelenkt wird, wobei
- die Unterbrechung und/oder Ablenkung der Saugströmung (209.4) insbesondere durch ein zu bedruckendes Substrat (207, 210) erfolgt.

28. Verfahren nach einem der Ansprüche 16 bis 27, **dadurch gekennzeichnet, dass**
- die Saugströmung (109.4; 209.4) überwacht wird und
- die Saugströmung (109.4; 209.4) unter Verwendung eines vorgebbaren Sollwerts geregelt wird.

## Claims

1. Printing device, in particular for a franking machine, comprising:
- a print head (103; 203) working according to an inkjet principle, and
- a suction device (109; 209) configured for suctioning away ink spray formed when ink drops (106; 206) are ejected from at least one nozzle (103.1; 203.1) of said print head (103; 203),
- said print head (103; 203) having a free ejection mode, in which said at least one nozzle (103.1; 203.1) is operated for cleaning purposes,
- said suction device (109; 209) having a suction inlet (109.1; 209.1) which, in at least one first operating state of said print head (103; 203) in which said print head (103; 203) ejects ink drops (106; 206) from said at least one nozzle (103.1: 203.1), is disposed directly adjacent to said at least one nozzle (103.1; 203.1), such that a substantival undisturbed suction flow is achievable between said at least one nozzle (103.1; 203.1) and said suction inlet (109.1; 209.1);
- said print head (103; 203), in said first operating state, being disposed at a printing position in which, via said at least one nozzle (103.1; 203.1), an imprint is producible on a substrate (107; 207, 210) positioned with respect to said print head (103; 203),
**characterized in that**
- said print head (103; 203), in said first operating state, is in said free ejection mode;
- said suction device (109; 209) has at least one intensive suction mode and a further suction mode, wherein,
- in said intensive suction mode, the suction flow (109.4; 209.4) produced between said at least one nozzle (103.1: 203.1) and said suction inlet (109.1; 209.1) is sufficient to deflect ink drops (106; 206) ejected from said nozzle (103.1; 203.1) into said suction inlet (109.4; 209.4),
- in said further suction mode, the suction flow (109.4; 209.4) produced between said at least one nozzle (103.1; 203.1) and said suction inlet (109.1; 209.1) has a lower flow rate than in said intensive suction mode, and
- a control device (104; 204 connected to the suction device (109; 209) and the print head (103; 203) is provided, controlling said suction device (109; 209) such that said intensive suction mode is active during a free ejection mode of said print head (103; 203).

2. Printing device according to claim 1 **characterized in that** said suction flow (109.4; 209.4) between said at least one nozzle (103.1; 203.1) and said suction inlet (109.1; 209.1) is defined so as not to pass by any obstacles constricting a flow cross section.

3. Printing device according to claim 1 or 2, **characterized in that** an ink catching device (108; 209.2) is provided, which is disposed opposite said at least one nozzle (103.1; 203.1) of said print head (103; 203) in said free ejection mode.

4. Printing device according to one of claims 1 to 3, **characterized in that**
- said control unit (104; 204) connected to said suction device (109; 209) and to said print head (103; 203) is provided, which actuates said suction device (109; 209) during said free ejection mode such that it is activated; wherein
- in particular, a predetermined run-up time of said suction device (109; 209) is provided prior to activation of said free ejection mode and/or a predetermined run-down time of said suction device (109; 209) is provided following a deactivation of said free ejection mode.

5. Printing device according to one of the preceding claims, wherein said suction flow (109.4; 209.4), in said further suction mode,
- substantially does not deflect a trajectory of ink drops (106; 206) ejected from said at least one nozzle (103.1; 203.1); and
- deflects ink droplets of smaller diameter forming said ink spray into said suction inlet (109.1; 209.1).

6. Printing device according to any one of the preceding claims, **characterized in that**
- the control unit (204) controls said print head (103; 203) in such a manner that said free ejection mode of the print head (103; 203) is activated between printing of two directly consecutive substrates (207, 210).

7. Printing device according to claim 6, **characterized in that** said print head (103; 203), in said free ejection mode, is situated in a printing position, in which, in a print mode of said print head (103; 203), an imprint can be produced by said at least one nozzle (103.1; 203.1) on a substrate (207, 210) positioned relative to the print head (103; 203).

8. Printing device according to one of the preceding claims, **characterized in that** said suction device (109; 209) includes a filter device (109.2; 209.2), said filter device (109.2; 209.2), in particular, being arranged in the area of said suction inlet (109; 209.1) and/or being exchangeable.

9. Printing device according to claim 8, **characterized in that**
- said suction device (109; 209) comprises a fan device (109.3; 209.3) located downstream of said filter device (109.2; 209.2) in a direction of flow; and
- said filter device (109.2; 209.2), in particular via at least one air duct (109.5; 209.5), is connected to said fan device (109.3; 209.3) such that said fan device (109.3; 209.3) draws in air substantially exclusively through said filter device (109.2; 209.2).

10. Printing device according to claim 8 or 9, **characterized in that**
- a monitoring device (104; 204) is provided for monitoring a condition of said filter device (109.3; 209.3),
- said monitoring device (104; 204) being configured to output, in particular to a user of said printing device (102; 202), an indication relating to said condition of said filter device, in particular, to output an indication relating to a need to replace said filter device (109.2; 209.2).

11. Printing device according to claim 10, **characterized in that** said monitoring device is configured to monitor an activation of said print head (103; 203) and an activation of said suction device (109; 209) and to draw conclusions concerning a current status of said filter device (109.2: 209.2) therefrom.

12. Printing device according to any one of the preceding claims, **characterized in that**
- said control unit (104; 204) connected to said suction device (109; 209) is provided, comprising a monitoring device for monitoring said suction flow;
- said control unit (104; 204) being configured to regulate said suction flow (109.4; 209.4) using a predetermined setpoint.

13. Printing device according to any one of the preceding claims, **characterized in that**
- said suction device (209) is configured and/or arranged such that said suction flow (209.4) is interrupted and/or deflected at predefinable points in time,
- said interruption and/or defection of said suction flow (209.4), in particular, occurring during printing onto a substrate (207, 210).

14. Printing device according to any one of the preceding claims, **characterized in that** said print head (103; 203) is fastened to a base element (101.1; 201.1) and is stationary with respect to said base element (101.1; 201.1) when producing an imprint on a substrate (107; 207, 210), while the substrate (107; 207, 210) is moved past said print head (103; 203) relative to said base element (101.1; 201.1).

15. Franking machine comprising a printing device (102; 202) according to one of the preceding claims.

16. Method of operating a printing device, in particular for a franking machine, having an ink jet print head (103; 203) working according to an inkjet principle, wherein
- an ink spray formed when ink drops (106; 206) are ejected from at least one nozzle (103.1; 203.1) of said print head (103; 203), is sucked away,
- said print head (103; 203) having a free ejection mode, in which said at least one nozzle (103.1; 203.1) is operated for cleaning purposes, wherein
- said ink spray is sucked away via a suction inlet (109.1; 209.1) located directly adjacent to said at least one nozzle (103.1; 203.1) in such a manner that a substantially undisturbed suction flow is achievable between said at least one nozzle (103.1; 203.1) and said suction inlet (109.1; 209.1),
- said ink spray is sucked away in a printing position of said print head (103; 203), in which, via said at least one nozzle (103.1; 203.1), an imprint is producible on a substrate (107; 207, 210) positioned with respect to said print head (103; 203),
**characterized in that**
- said ink spray is sucked away while said print head (103; 203) is in said free ejection mode;
- at least one intensive suction mode and a further suction mode, are provided,
- in said intensive suction mode, the suction flow (109.4; 209.4) produced between said at least one nozzle (103.1; 203.1) and said suction inlet (109.1; 209.1) is sufficient to deflect ink drops (106; 206) ejected from said nozzle (103.1; 203.1) into said suction inlet (109.4; 209.4),
- in said further suction mode, the suction flow (109.4; 209.4) produced between said at least one nozzle (103.1; 203.1) and said suction inlet (109.1; 209.1) has a lower flow rate than in said intensive suction mode, and
- said intensive suction mode is active during a free ejection mode of said print head (103; 203).

17. Method according to claim 16, **characterized in that** said suction flow (109.4; 209.4), between said at least one nozzle (103.1; 203.1) and said suction inlet (109.1; 209.1), does not pass by any obstacles constricting a flow cross section.

18. Method according to claim 16 our 17, **characterized in that** a predetermined run¬up time of said suctioning is provided prior to activation of said free ejection mode and/or a predetermined run-down time of said suctioning is provided following a deactivation of said free ejection mode.

19. Method according to one of claims 16 to 18, wherein said suction flow (109.4; 209.4), in said further suction mode,
- substantially does not deflect a trajectory of ink drops ejected from said at least one nuzzle (103.1; 203.1); and
- deflects ink droplets of smaller diameter forming said ink spray into said suction inlet (109.1; 209.1).

20. Method according to any one of claims 16 to 19, **characterized in that**
- said free ejection mode of said print head (103; 203) is activated between printing of two directly consecutive substrates (207, 210).

21. Method according to claim 20, **characterized in that** said print head (103; 203), in said free ejection mode, is situated in a printing position, in which, in a print mode of said print head (103; 203), an imprint can be produced via said at least one nozzle (103.1; 203.1) on a substrate (207, 210) positioned relative to the print head (103; 203).

22. Method according to one of the claims 16 to 21, **characterized in that** said suction flow (109.4; 209.4) is filtered via a filter device (109.2; 209.2), said filter device (109.2; 209.2), in particular, being arranged in the area of said suction inlet (109; 209.1) and/or being exchangeable.

23. Method according to claim 22, **characterized in that** air for the generation of said suction flow (109.4; 209.4) is substantial exclusively sucked in through said filter device (109.2; 209.2).

24. Method according to claim 22 or 23, **characterized in that**
- a condition of said filter device (109.3; 209.3) is monitored, wherein
- an indication relating to said condition of said filter device (109.2; 209.2) is output, in particular to a user of said printing device (102; 202), in particular, an indication relating to a need to replace said filter device (109.2; 209.2).

25. Method according to claim 24, **characterized in that** an activation of said print head (103; 203) and an activation of said suction device (109; 209) is monitored and conclusions concerning a current status of said filter device (109.2; 209.2) are drawn therefrom.

26. Method according to any one of claims 22 to 25, **characterized in that**
- said ink spray is sucked away at predetermined points in time at an increased flow rate, wherein
- said increased flow rate, in particular, is selected such that ink accumulating at the surface of said filter device (109.2; 209.2) is sucked into said filter device (109.2; 209.2).

27. Method according to any one of claims 16 to 26, **characterized in that**
- said suction flow (209.4) is interrupted and/or deflected at predefinable points in time,
- said interruption and/or deflection of said suction flow (209.4), in particular, occurring by a substrate (207, 210) to be printed on.

28. Method according to any one of claims 16 to 27, **characterized in that**
- said suction flow (109.4; 209.4) is monitored, and
- said suction flow (109.4; 209.4) is controlled using a predeterminable setpoint value.

## Revendications

1. Dispositif d'impression, en particulier pour une machine à affranchir, avec
- une tête d'impression (103; 203) qui fonctionne selon le principe du jet d'encre, et
- un dispositif d'aspiration (109; 209) pour aspirer le nuage d'encre produit lors de la projection de gouttes d'encre (106; 206) par au moins une buse (103.1; 203.1) de la tête d'impression (103; 203), où
- la tête d'impression (103; 203) présente un mode de projection libre dans lequel l'au moins une buse (103. 1; 203.1) est actionnée à des fins de nettoyage,
- le dispositif d'aspiration (109; 209) présente une ouverture d'aspiration (109.1; 209.1) qui, dans au moins un premier état de fonctionnement de la tête d'impression (103; 203) dans lequel celle-ci projette des gouttes d'encre par l'au moins une buse (103.1; 203.1), est disposée à proximité immédiate de l'au moins une buse (103.1; 203.1) de telle sorte qu'entre l'au moins une buse (103.1; 203.1) et l'ouverture d'aspiration (109.1; 209.1) un flux d'aspiration sensiblement sans entraves (109.4; 209.4) est réglable, et
- dans le premier état de fonctionnement, la tête d'impression (103; 203) se trouve dans une position d'impression dans laquelle il est possible de produire une empreinte sur un substrat (107; 207, 210) positionné par rapport à la tête d'impression (103; 203),
**caractérisé en ce que**
- dans le premier état de fonctionnement, la tête d'impression (103; 203) se trouve en mode de projection libre,
- le dispositif d'aspiration (109; 209) présente au moins un mode d'aspiration intensif et un autre mode d'aspiration, où
- dans le mode d'aspiration intensif, le flux d'aspiration (109.4; 209.4) formé entre l'au moins une buse (103.1; 203.1) et l'ouverture d'aspiration (109.1; 209.1) est suffisant pour dévier dans l'ouverture d'aspiration (109.4; 209.4) les gouttes d'encre (106; 206) projetées par la buse (103.1; 203.1),
- dans l'autre mode d'aspiration, le flux d'aspiration (109.4; 209.4) formé entre l'au moins une buse et l'ouverture d'aspiration (109.1; 209.1) présente un débit volumique plus faible que dans le mode d'aspiration intensif, et
- il est prévu un dispositif de commande (104; 204), relié au dispositif d'aspiration (109; 209) ot à la tête d'impression (103; 203), qui commande le dispositif d'aspiration (109; 209) de telle sorte que le mode d'aspiration intensif est activé pendant un mode de projection libre de la tête d'impression (103; 203).

2. Dispositif d'impression selon la revendication 1, **caractérisé en ce que** le flux d'aspiration (109.4; 209.4) entre l'au moins une buse (103.1; 203.1) et l'ouverture d'aspiration (109.1; 209.1) ne passe aucun obstacle rétrécissant la section du flux.

3. Dispositif d'impression selon la revendication 1 ou 2, **caractérisé en ce qu'**il est prévu pour l'encre un dispositif de collecte (108; 209.2) disposé face à la tête d'impression (103; 203) dans le mode de projection libre de l'au moins une buse (103.1; 203.1).

4. Dispositif d'impression selon l'une des revendications 1 à 3, **caractérisé en ce que**
- il est prévu un dispositif de commande (104; 204), relié au dispositif d'aspiration (109; 209) et à la tête d'impression (103; 203), qui commande le dispositif d'aspiration (109; 209) de manière à ce qu'il soit activé pendant un mode de projection libre, étant précisé que
- en particulier, il est prévu un délai de mise en route définissable pour le dispositif d'aspiration (109; 209) avant l'activation du mode de projection libre et/ou un temps de poursuite dudit dispositif d'aspiration (109; 209) après la désactivation du mode de projection fibre,

5. Dispositif d'impression selon l'une des revendications précédentes, **caractérisé en ce que** le flux d'aspiration (109.4; 209.4), dans l'autre mode d'aspiration,
- ne dévie pratiquement pas la trajectoire des gouttes d'encres (106; 206) projetées par la buse (103.1; 203.1), et
- dévie dans l'ouverture d'aspiration (109.1; 209.1) les gouttelettes de diamètre inférieur qui forment le nuage d'encre.

6. Dispositif d'impression selon l'une des revendications précédentes, **caractérisé en ce que**
- le dispositif de commande (204) pivote la tête d'impression (203) de telle sorte que le mode de projection libre de la tête d'impression (203) s'effectue entre l'impression de deux substrats (207, 210) immédiatement consécutives.

7. Dispositif d'impression selon la revendication 6, **caractérisé en ce que** la tête d'impression (203), dans le mode de projection libre, se trouve dans une position d'impression dans laquelle il est possible de produire, dans un mode d'impression de la tête d'impression (203), une empreinte sur un substrat (207, 2010) positionné par rapport à la tête d'impression (203) par le biais de l'au moins une buse (203.1).

8. Dispositif d'impression selon l'une des revendications précédentes, **caractérisé en ce que** le dispositif d'aspiration (109: 209) présente un dispositif de filtrage (109.2; 209.2), le dispositif de filtrage (109.2; 209.2) étant disposé en particulier dans la région de l'ouverture d'aspiration (109.1; 209.1) et/ou étant remplaçable.

9. Dispositif d'impression selon la revendication 8, **caractérisé en ce que**
- le dispositif d'aspiration (109; 209) présente un dispositif d'aération (109.3; 209.3) placé en aval du dispositif de filtrage (109.2; 209.2) dans la direction du flux, et
- le dispositif de filtrage (109.2; 209.2) est relié au dispositif d'aération (109.3; 209.3), en particulier via au moins un canal d'aération (109.5; 209.5), de telle manière que ledit dispositif d'aération (10go; 209.3) aspire l'air presque exclusivement par le biais du dispositif de filtrage (109.2; 209.2).

10. Dispositif d'impression selon la revendication 8 ou 9, **caractérisé en ce que**
- il est prévu un dispositif de surveillance (104: 204) pour surveiller l'état du dispositif de filtrage (109.2; 209.2), où
- le dispositif de surveillance (104; 204) est conçu pour fournir, en particulier à un utilisateur du dispositif d'impression (102; 202), au moins une indication sur l'état du dispositif de filtrage (109.2; 209.2), en particulier une indication sur la nécessité de remplacer le dispositif de filtrage (109.2; 209.2).

11. Dispositif d'impression selon la revendication 10, **caractérisé en ce que** le dispositif de surveillance (104; 204) surveille l'activation de la tête d'impression (103; 203) et l'activation du dispositif d'aspiration (109; 209) et en tire des conclusions sur l'état actuel du dispositif de filtrage (109.2; 209.2).

12. Dispositif d'impression selon l'une des revendications précédentes, **caractérisé en ce que**
- il est prévu le dispositif de commande (104; 204) relié au dispositif d'aspiration (109; 209); ledit dispositif de commande comprend un dispositif de contrôle pour surveiller le flux d'aspiration, étant précisé que
- le dispositif de commande (104; 204) est conçu pour réguler le flux d'aspiration (109.4; 209.4) au moyen d'une valeur théorique définissable.

13. Dispositif d'impression selon l'une des revendications précédentes, **caractérisé en ce que**
- le dispositif d'aspiration (209) est conçu et/ou disposé de telle sorte que le flux d'aspiration (209.4) est interrompu et/ou détourné à certains moments définissables, étant précisé que
- l'interruption et/ou le détournement du flux d'aspiration (209.4) s'effectue en particulier par le biais d'un substrat à imprimer (207, 210).

14. Dispositif d'impression selon l'une des revendications précédentes, **caractérisé en ce que** la tête d'impression (103; 203) est fixée à un élément de base (101.1; 201.1) et demeure fixe par rapport à l'élément de base (101.1; 201.1) lors de la production d'une empreinte sur un substrat (107; 207, 210), tandis que le substrat (107; 207, 210) se déplace par rapport à l'élément de base (101.1; 201.1) en passant devant la tête d'impression (103; 203).

15. Machine à affranchir avec un dispositif d'impression (102; 202) selon l'une des revendications précédentes.

16. Procédé d'agencement d'un dispositif d'impression, en particulier pour une machine à affranchir, avec une tête d'impression (103; 203) fonctionnant selon le principe du jet d'encre, lors duquel
- un nuage d'encre produit lors de la projection de gouttes d'encre (106; 206) par au moins une buse (103.1; 203.1) de la tête d'impression (103; 203) est aspiré,
- la tête d'impression (103; 203) présente un mode de projection libre dans lequel l'au moins une buse (103.1; 203.1) est actionnée à des fins de nettoyage, où
- le nuage d'encre est aspiré via une ouverture d'aspiration (109.1; 209.1) qui est disposée à proximité immédiate de l'au moins une buse (103.1; 203.1) de telle sorte qu'entre l'au moins une buse (103.1; 203.1) et l'ouverture d'aspiration (109.1; 209.1), un flux d'aspiration (109.4; 209.4) essentiellement sans entraves est réglable, et
- le nuage d'encre est aspiré dans une position d'impression de la tête d'impression (103; 203) dans laquelle il est possible de produire, par le biais de l'au moins une buse (103.1; 203.1), une empreinte sur un substrat (107, 207; 210) positionné par rapport à la tête d'impression (103; 203),
**caractérisé en ce que**
- le nuage d'encre est aspiré pendant que la tête d'impression (103; 203) se trouve en mode de projection libre,
- il est prévu au moins un mode d'aspiration intensif et un autre mode d'aspiration,
- dans le mode d'aspiration intensif, le flux d'aspiration (109.4; 209.4) formé entre l'au moins une buse (103.1; 203.1) et l'ouverture d'aspiration (109.1; 209.1) est suffisant pour dévier dans l'ouverture d'aspiration (109.4; 209.4) les gouttes d'encre (106; 206) projetées par la buse (103.1; 203.1),
- dans l'autre mode d'aspiration, le flux d'aspiration (109.4; 209.4) formé entre l'au moins une buse (103.1; 203.1) et l'ouverture d'aspiration (109.1; 209.1) présente un débit volumique plus faible que dans le mode d'aspiration intensif, et
- le mode d'aspiration intensif est activé pendant un mode de projection libre de la tête d'impression (203).

17. Procédé selon la revendication 16, **caractérisé en ce que** le flux d'aspiration (109.4; 209.4) entre l'au moins une buse (103.1; 203.1) et l'ouverture d'aspiration (109.1; 209.1) ne passe aucun obstacle rétrécissant la section du flux.

18. Procédé selon la revendication 16 ou 17, **caractérisé en ce qu'**il est prévu un délai de mise en route définissable de l'aspiration avant l'activation du mode de projection libre et/ou un temps de poursuite définissable de l'aspiration après la désactivation du mode de projection libre.

19. Procédé selon l'une des revendications 16 à 18, **caractérisé en ce que** le flux d'aspiration (109.4; 209.4), dans les autres modes d'aspiration,
- ne dévie pratiquement pas la trajectoire des gouttes d'encres (106; 206) projetées par la buse, et
- dévie dans l'ouverture d'aspiration (109.1; 209.1) les gouttelettes de diamètre inférieur qui forment le nuage d'encre.

20. Procédé selon l'une des revendications 16 à 19, **caractérisé en ce que**
- le mode de projection libre de la tête d'impression (203) s'effectue entre l'impression de deux substrats immédiatement consécutives (207, 210).

21. Procédé selon la revendication 20, **caractérisé en ce que** la tête d'impression, dans le mode de projection libre, se trouve dans une position d'impression dans laquelle il est possible de produire, dans un mode d'impression de la tête d'impression (103; 203), une empreinte sur un substrat (107; 207, 210) positionné par rapport à la tête d'impression (103; 203) par le biais de l'au moins une buse (103.1; 203.1).

22. Procédé selon l'une des revendications 16 à 21, **caractérisé en ce que** le flux d'aspiration (109.4; 209.4) est filtré par le biais d'un dispositif de filtrage (109.2; 209.2), ledit dispositif de filtrage (109.2; 209.2), en particulier, étant disposé dans la région de l'ouverture d'aspiration (109.1; 209.1) et/ou étant remplaçable,

23. Procédé selon la revendication 22, **caractérisé en ce que** l'air servant à produire le flux d'aspiration (109.4; 209.4) est aspiré essentiellement exclusivement par le biais du dispositif du filtrage (109.2; 209.2).

24. Procédé selon la revendication 22 ou 23, **caractérisé en ce que**
- l'état du dispositif de filtrage (109.2; 209.2) est surveillé, où
- il est fourni au moins une indication sur l'état du dispositif de filtrage (109.2; 209.2), en particulier à un utilisateur du dispositif d'impression (102; 202), notamment une indication sur la nécessité de remplacer le dispositif de filtrage (109.2; 209.2).

25. Procédé selon la revendication 24, **caractérisé en ce que** l'activation de la tête d'impression (103; 203) et celle du dispositif d'aspiration (109; 209) sont surveillées et que des conclusions sur l'état actuel du dispositif de filtrage (109.2; 209.2) sont faites sur la base de ce contrôle.

26. Procédé selon l'une des revendications 22 à 25, **caractérisé en ce que**
- à certains moments définissables, le nuage d'encre est aspiré à un débit volumique plus élevé,
- le débit volumique plus élevé étant choisi en particulier de telle sorte que l'encre qui s'accumule à la surface du dispositif de filtrage (109.2; 209.2) est aspirée dans dispositif de filtrage (109.2; 209.2).

27. Procédé selon l'une des revendications 16 à 26, **caractérisé en ce que**
- le flux d'aspiration (109.4; 209.4) est interrompu et/ou détourné à certains moments définissables, étant précisé que
- l'interruption et/ou le détournement du flux d'aspiration (209.4) s'effectue en particulier par le biais d'un substrat à imprimer (207, 210).

28. Procédé selon l'une des revendications 16 à 26, **caractérisé en ce que**
- le flux d'aspiration (109.4; 209.4) est contrôlé, et
- le flux d'aspiration (109.4; 209.4) est régulé au moyen d'une valeur théorique définissable.
